# EUROPÄISCHE PATENTSCHRIFT

(11) **EP 1 298 312 B1**
(45) Veröffentlichungstag und Bekanntmachung des Hinweises auf die Patenterteilung: **26.07.2006**
(21) Anmeldenummer: 02020980.5
(22) Anmeldetag: 20.09.2002
(51) Int. Cl.: F02M 37/22

(54) **Kraftstofffilter**
Fuel filter
Filtre à carburant

(30) Priorität: 26.09.2001 DE 10147416
(43) Veröffentlichungstag der Anmeldung: 02.04.2003
(73) Patentinhaber: Mann + Hummel GmbH, 71638 Ludwigsburg (DE)
(72) Erfinder: Amesöder, Dieter, 71732 Tamm (DE); Schreckenberger, Dieter, 71672 Marbach (DE)
(74) Vertreter: Voth, Gerhard

(56) Entgegenhaltungen:
- EP-A- 1 239 145
- DE-A- 19 754 243
- US-A- 5 232 273
- US-A- 5 830 348
- PATENT ABSTRACTS OF JAPAN Bd. 0133, Nr. 00 (M-848), 11. Juli 1989 (1989-07-11) & JP 1 092571 A (HITACHI LTD), 11. April 1989 (1989-04-11)

## Beschreibung

Die Erfindung betrifft einen Kraftstofffilter.

Aus der DE 100 56 048 A1 ist eine Kraftstoffeinspritzanlage für Brennkraftmaschinen bekannt. Dieser ist mit einer Hochdruckpumpe vorgesehen, bei welcher der Kraftstoff im Kraftstoffzulauf durch den im Gegenstrom in einem Wärmetauscher geführten Kraftstoff im Kraftstoffrücklauf vorgewärmt wird. Ferner ist bei dieser Anlage ein Kraftstofffilter unmittelbar vor dem Eintritt des Kraftstoffzulaufs in einen Wärmetauscher vorgesehen. EP 1 239 145 A2 offenbart einen solchen Kraftstofffilter, der mit einem Druckregelventil ausgestattet ist welches bei einem unzulässigen Überdruck öffnet und den überschüssigen Kraftstoff in den Tank zurückführt.

Der Erfindung liegt die Aufgabe zu Grunde, einen Kraftstofffilter zu schaffen, welcher mit einem Druckregelventil ausgestattet ist, wobei das Druckregelventil in einfachster Weise aufgebaut ist und zuverlässig funktioniert. Diese Aufgabe wird durch die Merkmale des unabhängigen Anspruchs 1 gelöst.

Der wesentliche Vorteil der Erfindung besteht darin, dass das Druckregelventil ein Modul ist, welches aus einer Buchse besteht, die mit einem Dichtelement mit in eine Öffnung eingesetzt ist. Diese Buchse wird mit einer federbelasteten Kugel verschlossen. Die Feder ist eine Blattfeder, die unmittelbar mit der Buchse verbunden ist. Die Kugel wird zwischen dem federwirksamen Schenkel der Blattfeder und der Buchse angeordnet. Die Blattfeder weist an der der Kugel zugewandte Fläche eine Vertiefung auf.

In einer Ausgestaltung der Erfindung wird das Druckregelventil an einer Endscheibe des Filterelements angeordnet. Diese Endscheibe weist eine Öffnung auf, in welche das Druckregelventil oder Überdruckventil eingesetzt werden kann. Solche Endscheiben bestehen beispielsweise aus Polyamid oder Polypropylen und lassen sich kostengünstig herstellen.

Zur zuverlässigen Abdichtung kann die Buchse gemäß einer weiteren Ausgestaltung der Erfindung mit einem Dichtelement in die Öffnung der Endscheibe eingesetzt werden.

Eine Weiterbildung der Erfindung sieht vor, den gesamten Kraftstofffilter im wesentlichen konzentrisch und als Inlinefilter auszubilden. Dieser besteht dabei aus einem topfförmigen Gehäuse, wobei in dem Gehäuse ein Filterelement konzentrisch angeordnet ist. Das Filterelement ist auf wenigstens einer dem Gehäuse zugewandten Seite mit dem Gehäuse dicht verbunden, beispielsweise mit dem Gehäuse verschweißt oder verklebt und auf der gegenüberliegenden Seite an dem Gehäuse lösbar verbunden oder ebenfalls unlösbar fixiert. Das Gehäuse weist weiterbildungsgemäß einen konzentrischen Auslass auf der einen Stirnseite auf. An der gegenüberliegenden Stirnseite ist ein Einlass sowie ein zweiter Auslass für den überschüssigen Kraftstoff vorgesehen. Dieser zweite Auslass nimmt den über das Druckregelventil abströmenden Kraftstoff auf.

Diese und weitere Merkmale von bevorzugten Weiterbildungen der Erfindung gehen außer aus den Ansprüchen auch aus der Beschreibung und den Zeichnungen hervor, wobei die einzelnen Merkmale jeweils für sich allein oder zu mehreren in Form von Unterkombinätionen bei der Ausführungsform der Erfindung und auf anderen Gebieten verwirklicht sein und vorteilhafte sowie für sich schutzfähige Ausführungen darstellen können, für die hier Schutz beansprucht wird.

Die Erfindung wird nachfolgend anhand eines Ausführungsbeispiels näher erläutert. Es zeigt
- Figur 1: einen Kraftstofffilter in einer Schnittdarstellung,
- Figur 2: ein Druckregelventil in Modulbauweise, ebenfalls ein einer Schnittdarstellung.

Das Filterelement gemäß Figur 1 weist ein topfförmiges Gehäuse 10 auf, welches mit einem Deckel 11 verschlossen ist. Gehäuse und Deckel sind miteinander verschweißt und bestehen aus thermoplastischem Kunststoff. An dem Deckel ist ein Auslass 12 für den gereinigten Kraftstoff angeordnet. Das Gehäuse weist einen konzentrisch angeordneten Auslass 13 für den über das später darzustellende Überdruckventil abströmenden Kraftstoff auf sowie einen Einlass 14 für den zu reinigenden Kraftstoff. Der gesamte Filter ist ein Inlinefilter und kann in die entsprechenden Kraftstoffleitungen integriert werden. Die Kraftstoffleitungen werden in üblicher und bekannter Weise mit den Auslass- bzw. Einlassrohren verbunden. Innerhalb des Gehäuses befindet sich ein Filterelement 15. Dieses besteht aus einem zickzackförmig gefalteten Filterpapier, welches konzentrisch angeordnet ist und mit einer ersten Endscheibe 16 dicht verbunden an dem Deckel 11 befestigt ist. Auf der gegenüber liegenden Seite ist die Endscheibe 17 mit einem thermoplastischen Ventilträger 18 verbunden. Dieser Ventilträger 18 weist eine Nut 19 auf. In diese Nut ist eine Dichtung 20 eingefügt. Diese Dichtung des Ventilträger steht in Kontakt mit einem konzentrischen Kragen 21 des Gehäuses 10.

Die Flüssigkeit, d. h. der zu reinigende Kraftstoff strömt über den Einlass 14 in den Außenbereich, durchströmt das Filterelement nach innen und fließt gereinigt über den Auslass 12 ab. Sofern der Kraftstoff einen bestimmten zulässigen Druck übersteigt, strömt der überschüssige Kraftstoff über ein Druckregelventil, bzw. überdruckventil, 22 zu dem Auslass 13 und von dort in den Kraftstoffbehälter oder Kraftstofftank zurück.

Das Druckregelventil wird in Figur 2 dargestellt. Der Ventilträger 18 umfasst dieses Überdruckventil. Es besteht im wesentlichen aus einer Buchse 23. Diese weist eine konzentrische Öffnung 24 auf. Auf der Buchse 23 ist eine Blattfeder 25 befestigt. Diese Blattfeder ist beispielsweise mit der Buchse 24 verschweißt. Buchse und Blattfeder bestehen beispielsweise aus einem metallischen Werkstoff. In der Buchse ist eine Dichtfläche 26 vorgesehen. Diese Dichtfläche 26 wird durch eine Kugel 27 verschlossen. Die Blattfeder 25 übt eine axial gerichtete Kraft auf die Kugel 27 aus, so dass die Öffnung 24 im normalen Betriebszustand geschlossen ist. Sobald der Überdruck in dem Filterelement ansteigt, öffnet die Kugel den Auslass und der Kraftstoff kann abströmen. Die Blattfeder weist an der der Kugel zugewandten Fläche eine Vertiefung auf, so dass die Kugel zuverlässig geführt ist. Sie kann auch zumindest teilweise die Kugel umfassen, um ein Herausgleiten der Kugel aus der Sollposition zu verhindern. Die Kugel besteht beispielsweise aus einem Kunststoff.

Selbstverständlich besteht auch die Möglichkeit, die hier dargestellten Teile wie Buchse und Blattfeder aus entsprechenden Kunststoffteilen zu bilden.

## Patentansprüche

1. Kraftstofffilter mit einem Einlass (14) für ungereinigten Kraftstoff, einem ersten Auslass (12) für den gereinigten Kraftstoff, einem Filterelement (15), sowie einem Druckregelventil (22) und einem zweiten Auslass (13) fur den durch das Druckregelventil strömenden Kraftstoff, wobei das Druckragelventil (22) ein Modul ist, bestehend aus einer Buchse (23) die mit einem Dichtelement in eine Öffnung eingesetzt ist und die Buchse (23) eine Auslassöffnung aufweist, welche mit einer federbelasteten Kuge (27) verschlossen ist, wobei die Feder eine Blattfeder (25) ist und die Kugel (27) zwischen dem einzigen federwirksamen Schenkel der Blattfeder (25) und der Buchse (23) angeordnet ist, wobei die Blattfeder (25) eine axial gerichtete Kraft auf die Kugel (27) ausübt **dadurch gekennzeichnet, dass** die Blattfeder unmittelbar an der Buchse befestigt ist und die Blattfeder (25) an der der Kugel (27) zugewandten Fläche eine Vertiefung aufweist, so dass die Kugel (27) zuverlässig geführt ist.

2. Kraftstofffilter nach Anspruch 1, **dadurch gekennzeichnet, dass** das Druckregelventil (22) an einer Endscheibe des Filterelements (15) angeordnet ist.

3. Kraftstofffilter nach Anspruch 1, **dadurch gekennzeichnet, dass** die Buchse (23) mit einem Dichtelement in eine Öffnung der Endscheibe (17) eingesetzt ist.

4. Kraftstofffilter nach Anspruch 1, **dadurch gekennzeichnet, dass** dieser im wesentlichen konzentrisch aufgebaut ist und ein topfförmiges Gehäuse aufweist, wobei in dem Gehäuse das Filterelement (15) konzentrisch angeordnet ist, und wobei das Filterelement (15) auf wenigstens einer dem Gehäuse zugewandten Seite mit dem Gehäuse dicht verbunden ist und auf der gegenüberliegenden Seite an dem Gehäuse eine Aufnahme zur Fixierung des Fitteretements (15) vorgesehen ist.

5. Kraftstofffilter nach Anspruch 4, **dadurch gekennzeichnet, dass** auf der Seite, auf welche das Filterelement (15) mit dem Gehäuse dicht verbunden ist der erste Auslass (12) für gereinigten Kraftstoff vorgesehen ist und auf der gegenübeniegenden Seite des Gehäuses des Einlass (14) für ungereinigten kraftstoff und der zweite Auslass (13) für Kraftstoff, die vom Druckregelventil abgeleitet wird, vorgesehen ist.

## Claims

1. Fuel filter having an inlet (14) for non-filtered fuel, a first outlet (12) for the filtered fuel, a filter element (15) as well as a pressure regulating valve (22) and a second outlet (13) for the fuel flowing through the pressure regulating valve, wherein the pressure regulating valve (22) is a module comprising a bushing (23), which is inserted with a sealing element into an opening and the bushing (23) includes an outlet opening, which is closed by a spring-loaded ball (27), wherein the spring is a leaf spring (25) and the ball (27) is disposed between the only resilient portion of the leaf spring (25) and the bushing (23), wherein the leaf spring (25) exerts an axially directed force onto the ball (27), **characterised in that** the leaf spring is directly secured to the bushing and the leaf spring (25) includes a recess on the surface facing the ball (27) such that the ball (27) is guided in a reliable manner.

2. Fuel filter according to claim 1, **characterised in that** the pressure regulating valve (22) is disposed on an end plate of the filter element (15).

3. Fuel filter according to claim 1, **characterised in that** the bushing (23) is inserted with a sealing element into an opening of the end plate (17).

4. Fuel filter according to claim 1, **characterised in that** the said fuel filter is designed so as to be substantially concentric and includes a cup-shaped housing, wherein the filter element (15) is disposed in a concentric manner in the housing, and wherein the filter element (15) is connected in a sealing manner to the housing on at least one side facing the housing and on the oppositely situated side on the housing a receiving means is provided for securing the filter element (15).

5. Fuel filter according to claim 4, **characterised in that** the first outlet (12) for filtered fuel is provided on the side on which the filter element (15) is connected in a sealing manner to the housing, and the inlet (14) for non-filtered fuel and the second outlet (13) for fuel that is conducted away from the pressure regulating valve are provided on the oppositely situated side of the housing.

## Revendications

1. Filtre à carburant comprenant une entrée (14) pour un carburant non nettoyé, une première sortie (12) pour le carburant nettoyé, un élément filtrant (15) ainsi qu'une soupape régulatrice de pression (22) et une deuxième sortie (13) pour le carburant traversant la soupape régulatrice de pression, la soupape régulatrice de pression (22) étant un module comprenant une douille (23) insérée avec un élément d'étanchéité dans une ouverture et présentant une ouverture de sortie fermée par une bille (27) sollicitée par ressort, le ressort étant un ressort à lame (25) et la bille (27) étant disposée entre la seule branche élastique du ressort à lame (25) et la douille (23), le ressort à lame (25) exerçant une force axiale sur la bille (27),
**caractérisé en ce que**
le ressort à lame est fixé directement à la douille, et le ressort à lame (25) présente un creux sur la surface tournée vers la bille (27) pour un guidage fiable de la bille (27).

2. Filtre à carburant selon la revendication 1,
**caractérisé en ce que**
la soupape régulatrice de pression (22) est disposée sur une plaque terminale de l'élément filtrant (15).

3. Filtre à carburant selon la revendication 1,
**caractérisé en ce que**
la douille (23) est insérée avec un élément d'étanchéité dans une ouverture de la plaque terminale (17).

4. Filtre à carburant selon la revendication 1,
**caractérisé en ce qu'**
il présente une structure pour l'essentiel concentrique et un boîtier en forme de pot, l'élément filtrant (15) étant concentrique dans le boîtier et relié de façon étanche au boîtier sur au moins un côté tourné vers le boîtier, avec du côté opposé un logement prévu sur le boîtier pour fixer l'élément filtrant (15).

5. Filtre à carburant selon la revendication 4,
**caractérisé en ce que**
la première sortie (12) pour le carburant nettoyé est prévue du côté sur lequel l'élément filtrant (15) est relié de façon étanche au boîtier, et l'entrée (14) pour un carburant non nettoyé et la deuxième sortie (13) pour le carburant évacué par la soupape régulatrice de pression sont du côté du boîtier opposé.
